# EUROPÄISCHE PATENTSCHRIFT

(11) **EP 0 739 804 B1**
(45) Veröffentlichungstag und Bekanntmachung des Hinweises auf die Patenterteilung: **18.09.2002**
(21) Anmeldenummer: 96106390.6
(22) Anmeldetag: 24.04.1996
(51) Int. Cl.: B61L 5/10

(54) **Vorrichtung zum Verriegeln einer Weichenzunge**
Device for locking a switch blade
Dispositif de verrouillage d'une lame d'aiguille

(30) Priorität: 25.04.1995 DE 19514491
(43) Veröffentlichungstag der Anmeldung: 30.10.1996
(73) Patentinhaber: BWG GmbH & Co. KG, 35510 Butzbach (DE); VAE Aktiengesellschaft, 1010 Wien (AT)
(72) Erfinder: Dietze, Hans-Ulrich, Dr.-Ing., D-14789 Wusterwitz (DE); Benenowski, Sebastian, Konstrukteur, D-35510 Butzbach (DE); Kais, Alfred, Konstrukteur, D-35423 Lich-Eberstadt (DE); Nuding, Erich, Dipl.-Ing. (FH) Konstrukteur, D-73434 Aalen (DE)
(74) Vertreter: Stoffregen, Hans-Herbert, Dr. Dipl.-Phys.

(56) Entgegenhaltungen:
- EP-A- 0 455 153
- EP-A- 0 455 182
- WO-A-95/03199

## Beschreibung

Die Erfindung bezieht sich auf eine Vorrichtung zum Verriegeln einer Weichenzunge mit den in dem Oberbegriff des Patentanspruchs 1 angegebenen Merkmalen.

Eine entsprechende Vorrichtung ist der WO 95/03199 zu entnehmen. Der Weichenverschluß ermöglicht mit konstruktiv einfachen Maßnahmen eine Weichenzunge zu verriegeln bzw. aufzuschlagen, wobei gleichzeitig eine Leichtgängigkeit erfolgt, die zu einer Wartungsreduzierung führt. Auch ist sichergestellt, daß die verriegelte Weichenzunge auch dann nicht entriegelt werden kann, wenn das Schiebeelement die Verschlußklammer nicht mehr ordnungsgemäß erfaßt oder gegebenenfalls von dieser gelöst ist. Über den Verlauf der beim Ver- bzw. Entriegeln wirkenden Kräfte sind dem Stand der Technik keine näheren Einzelheiten zu entnehmen.

Der vorliegenden Erfindung liegt das Problem zugrunde, eine Vorrichtung der eingangs genannten Art derart weiterzubilden, daß die zum Verriegeln der Weichenzunge erforderlichen Kräfte kontrolliert eingestellt werden, insbesondere kleingehalten werden können.

Das Problem wird mit den dem Patentanspruch 1 zu entnehmenden Maßnahmen durch die in dem kennzeichnenden Teil des Patentanspruchs 1 angegebenen Merkmale gelöst.

Erfindungsgemäß kann die Verriegelungskraft kontrolliert durch Veränderung des Verlaufs der Abstützfläche des zweiten Rollenelementes beeinflußt werden. Gleichzeitig ist sichergestellt, daß ein ordnungsgemäßes Verriegeln erfolgt, wobei insbesondere das Überwinden eines Totpunktes in der einem oder mehreren Kurvensegmenten folgenden Abstützfläche des Klammergegenlagers sicherstellt, daß nach Verriegeln der Weichenzunge ein unkontrolliertes Entriegeln nicht erfolgen kann.

Vorteilhafte Weiterbildungen der Erfindung ergeben sich aus den Unteransprüchen.

Weitere Einzelheiten, Vorteile und Merkmale der Erfindung ergeben sich nicht nur aus den Ansprüchen, den diesen zu entnehmenden Merkmalen für sich und/oder in Kombination, sondern auch aus der nachfolgenden Beschreibung eines der Zeichnung zu entnehmenden bevorzugten Ausführungsbeispiels.

Es zeigen:
- Fig. 1 bis 7: eine Ausführungsform der Vorrichtung zum Verriegeln einer Weichenzunge in verschiedenen Positionen der zu verriegelnden Weichenzunge.

In den Figuren, in denen grundsätzlich gleiche Elemente mit gleichen Bezugszeichen versehen sind, ist ein Ausschnitt einer aus Backenschiene 10 und Weichenzunge 12 bestehenden Weiche dargestellt, die über einen Klammerverschluß ver- bzw. entriegelt wird.

Hierzu geht von der Backenschiene 10 in bekannter Weise ein Verschlußstück 14 aus, das einerseits von einer Schiebestange 16 und andererseits von einer Verschlußklammer 18 vorzugsweise in Form von zwei parallel zueinander verlaufenden Winkelhebeln durchsetzt wird, zwischen denen die Schiebestange 16 verläuft.

Die Verschlußklammer 18 geht von einer Klammeraufnahme 20 aus und ist in dieser um eine Achse 22 drehbar gelagert. Die Klammeraufnahme 20 selbst ist in bekannter Weise vorzugsweise mit dem Fuß 24 der Weichenzunge 12 fest verbunden.

Das Verschlußstück 14 weist eine Abstützfläche 26 auf, an der ein erstes Rollenelement 28 in verriegelter Stellung der Weichenzunge 12 abstützbar ist und an dieser in nachstehend beschriebener Weise abrollt. Das Rollenelement 28 geht dabei von einem abgewinkelten Schenkel der Verschlußklammer 18 aus. Das Rollenelement 28, das um eine Achse 32 drehbar gelagert ist, verläuft beabstandet zum freien Ende 34 des horizontalen Abschnitts 30 der Verschlußklammer 18.

Im Bereich des freien Endes 34 der Verschlußklammer 18 ist ein zweites Rollenelement 36 um eine Achse 38 drehbar gelagert, und zwar in einem in bezug auf die Backenschiene 10 bzw. Weichenzunge 12 nach unten abgewinkelten Abschnitt 40, so daß der horizontal verlaufende Abschnitt der Verschlußklammer 18 eine hakenförmige Geometrie mit dem am Ende angeordneten zweiten Rollenelement 36 aufweist.

Das zweite Rollenelement 36 ist in einem L-förmigen Kulissenschlitz 42 der Schiebestange 16 geführt aufgenommen. Dabei weist der Kulissenschlitz 42 einen horizontal verlaufenden Abschnitt 44 und einen nach unten, also von der Backenschiene 10 bzw. Weichenzunge 12 abgewandten Abschnitt 40 auf, der eine der Backenschiene 10 bzw. Weichenzunge 12 zugewandte Begrenzungsfläche 46 umfaßt, an der sich das zweite Rollenelement 36 abstützt und entlangrollt.

Ferner gehen von der Verschlußklammer 18 weitere Rollenelemente 48 und 50 aus, von denen das eine Rollenelement 48 an der Unterseite der Schiebestange 16 abgestützt ist und das andere Rollenelement 50 innerhalb eines in Längsrichtung der Schiebestange 16 verlaufenden Schlitzes 52 verläuft. Die weiteren Rollenelemente 48 und 50 verlaufen beim Verriegeln der Weichenzunge 12 in etwa vertikal unterhalb der Achse 22, als dem Klammerlager, wodurch sich günstige Hebelkräfte ergeben.

Schließlich ist die Schiebestange 16 auf einem weiteren Rollenelement 54 abstützbar, welches von dem Verschlußstück 14 ausgeht.

Wie die Figuren des weiteren verdeutlichen, setzt sich die dem ersten Rollenelement 28 zugeordnete Abstützfläche 26 aus zwei Kurvensegmentabschnitten 56 und 58 zusammen, die über einen als Totpunkt zu bezeichnenden Vorsprung 60 getrennt sind, den das Rollenelement 28 überwinden muß, um vollständig verriegelt zu werden bzw. aus der entriegelten Stellung heraus bewegt werden zu können. Der Totpunkt 60 stellt dabei sicher, daß bei verriegelter Weichenzunge 12 ein unkontrolliertes Entriegeln nicht erfolgen kann.

In den Fig. 1 bis 7 befindet sich jedoch das Rollenelement 28 noch nicht auf der Abstützfläche 26, sondern liegt an einer Kante 61 an, die in bezug auf das durch die Achse 22 vorgegebene Klammerlager als Klammergegenlager wirkt, an dem sich das Rollenelement 28 abstützt.

Wird die Schiebestange 16 in Richtung des Pfeils 62 mit einer Kraft P1 gezogen, so bilden sich beim Ausführungsbeispiel der Fig. 1 bis 7, bei denen die Abstützfläche 46 des abgewinkelten Abschnitts 44 der Führung oder des Kulissenschlitzes 42 zu seinem horizontalen Abschnitt 44 einen spitzen Winkel einschließt, folgende Kräfte aus.

Die Verschlußklammer 16 ist über das unterhalb der Achse 22 der Verschlußklammer 18 in dem Längsschlitz 52 verlaufende Rollenelement 50 abgestützt, so daß sich eine Abstützkraft P2 ausbildet. Das innerhalb des abgewinkelten Abschnitts 44 verlaufende zweite Rollenelement 36 stützt sich an der Fläche 46 mit einer Kraft P3 ab. Das erste Rollenelement 28 stützt sich an der Kante 61 mit einer Kraft P4 ab. Die Verschlußklammer 18 selbst ist in ihrem Klammerlager mit einer Kraft P5 abgestützt. Die Zunge ist ihrerseits mit einer Kraft P6 auf einem Gleitstuhl abgestützt. Schließlich wirkt zwischen Backenschiene 10 und Weichenzunge 12 eine Verschlußkraft P7.

Der Verlauf der einzelnen Vektoren bzw. die sich aus diesen ergebenden Resultierenden sind den den einzelnen Figuren zugeordneten Kräfteparallelogrammen rein prinzipiell zu entnehmen. In den Kräfteparallelogrammen ist die sich aus den Kräften P2 und P3 ergebende Resultierende als P2, 3res eingetragen.

Bei der Darstellung der Fig. 1 ist der Abstand zwischen Backenschiene 10 und Weichenzunge 12 im Vergleich zu den Darstellungen der Fig. 2 bis 7 am größten. Während dieses Verriegelns ist das erste Rollenelement 28 stets an der Kante 61 abgestützt.

Sukzessiv wird der Abstand verringert. Dabei bleiben die Kräfte P1 und P2 weitgehend konstant. Allein die Kraft P4 im Klammergegenlager, also der Berührungsfläche zwischen dem ersten Rollenelement 28 und der Kante 61, ändert sich sowohl im Betrag als auch in der Richtung, so daß sich infolgedessen die Klammerlagerkraft P5, die Abstützkraft P6 der Weichenzunge als auch die Verschlußkraft P7 ändern. Allerdings ändert sich bis kurz vor der endgültigen Verriegelung, also dem Punkt, in dem einerseits das erste Rollenelement am Kurvensegment 56 bzw. 58 der Abstützfläche 26 anliegt und andererseits das zweite Rollenelement von der Abstützfläche 46 in den horizontalen Abschnitt 44 des Kulissenschlitzes 42 übergeht, die Verriegelungskraft P7 nur geringfügig. Erst dann, wenn der Übergang erfolgt und das vollständige Verriegeln durchgeführt wird (Fig. 7), ist eine starke Erhöhung der Klammerlagerkraft P5 bzw. der Verriegelungskraft P7 festzustellen.

Mit anderen Worten wird bis kurz vor der Verriegelung eine nahezu gleichbleibende geringe Verriegelungskraft benötigt, um die Weichenzunge an die Backenschiene heranzuziehen. Der sich ändernde Abstand ist rein prinzipiell den Fig. 1 bis 7 im aneinanderliegenden Bereich zwischen Backenschienenkopf und Weichenzungenkopf erkennbar.

Will man die Verriegelungskraft P7 bzw. die Klammerlagerkraft P5 in Abhängigkeit von dem Abstand zwischen Kopf der Backenschiene 10 und der Weichenzunge 12 mit zunehmender Verringerung des Abstandes möglichst lange gleich lassen und erst bei vollständiger Verriegelung stark erhöhen, so ist es nur erforderlich, daß die Abstützfläche 64 im abgewinkelten Abschnitt 44 des Kulissenschlitzes 42, innerhalb der das zweite Rollenelement 36 geführt aufgenommen ist, in ihrem Verlauf geändert wird. So kann das zweite Rollenelement an einer Abstützfläche abrollen, die vertikal zu dem horizontalen Abschnitt 44 des Kulissenschlitzes 42 verläuft.

Unabhängig vom Verlauf der Abstützfläche 46 wandert selbstverständlich das zweite Rollenelement beim Verriegeln der Weichenzunge 12 entlang der Abstützfläche 46 hoch, um sich bei verriegelter Weichenzunge 12 im horizontalen Abschnitt 44 des L-förmigen Kulissenschlitzes 42 zu befinden. Um dieses "Hochwandern" sicherzustellen, muß die Neigung der Abstützfläche 46 so gewählt werden, daß die durch die Verbindungslinie zwischen Drehachse 38 des Rollenelementes 36 und Drehachse 22 der Verschlußklammer 18 verlaufende Kraft eine in Richtung des horizontalen Abschnitts 44 des Kulissenschlitzes 42 verlaufende Komponente aufweist, die größer als die der Rollbewegung entgegengesetzten Reibungskräfte sind.

## Patentansprüche

1. Vorrichtung zum Verriegeln einer Weichenzunge mit einer Backenschiene (10) mittels einer Verschlußklammer (18), die gelenkig von einem mittelbar oder unmittelbar von der Weichenzunge (12) ausgehenden Klammerlager ausgeht, und die über ein erstes Rollenelement (28) an einer als Klammergegenlager wirkenden Abstützkante oder -fläche (26, 61) abstützbar ist, die ihrerseits von einem mit der Backenschiene (10) verbundenen Verschlußstück (14) ausgeht, wobei die das Verschlußstück (14) durchsetzende Verschlußklammer (18) ein zweites Rollenelement (36) aufweist, das von einer in einem die Verschlußklammer (18) mitnehmenden geführten Schiebeelement (16) verlaufenden Führung (42) mit einem horizontal verlaufenden Abschnitt (44) und einem zu diesem abgewinkelten und von der Weichenzunge abgewandten Abschnitt (40) aufgenommen ist und vor dem Verriegeln an einer eine Begrenzungsfläche bildenden Abstützfläche (46) des abgewinkelten Abschnitts (40) abgestützt ist und bei verriegelter Weichenzunge (12) in dem horizontalen Abschnitt (44) verläuft, wobei auf das Schiebeelement (16) zum Verriegeln der Weichenzunge (12) eine erste Kraft (P1), im Klammerlager eine fünfte Kraft (P5) und im Klammergegenlager eine vierte Kraft (P4) wirkt und wobei das zweite Rollenelement (36) mit einer dritten Kraft (P3) an der Abstützfläche (46) abgestützt ist,
**dadurch gekennzeichnet,**
**daß** zur Erhöhung der fünften Kraft (P5) im Klammerlager mit zunehmender Abstandsverringerung zwischen Backenschiene (10) und Verschlußklammer (18) bei gleichzeitiger auf das Schiebeelement (16) im wesentlichen gleichbleibend einwirkender erster Kraft (P1) der abgewinkelte Abschnitt (40) der auf der der Weichenzunge (12) abgewandten Seite des Verschlußstücks (14) gelegenen Führung (42) mit seiner Abstützfläche (46) für das zweite Rollenelement (36) derart verläuft, **daß** die Abstützfläche (46) mit dem horizontalen Abschnitt (44) einen spitzen oder rechten Winkel einschließt und dadurch die dritte Kraft (P3) ausgehend vom Drehpunkt (38) des zweiten Rollenelementes (36) in Richtung des horizontalen Abschnitts (44) der Führung oder horizontal ausgerichtet verläuft.

2. Vorrichtung nach Anspruch 1 ,
**dadurch gekennzeichnet,**
**daß** das entlang der an der ortsfest zur Backenschiene (10) verlaufenden Abstützfläche (26) abrollende erste Rollenelement (28) im Abstand zum äußeren auf der der Weichenzunge (12) abliegenden Seite der Backenschiene verlaufende freie Ende der Verschlußklammer (18) drehbar gelagert ist und **daß** das zweite in der eine L-Form aufweisenden Führung (42) angeordnete Rollenelement (36) in einem von der Backenschiene weg nach unten abgewinkelten Abschnitt (40) der Verschlußklammer (18) gelagert ist.

3. Vorrichtung nach Anspruch 1 oder 2,
**dadurch gekennzeichnet,**
**daß** die Verschlußklammer (18) über zumindest einem dritten und vierten Rollenelement (48, 50) gegenüber dem Schiebelement (16) abstützbar ist, wobei in verriegelter Position der Weichenzunge (12) das dritte und vierte Rollenelement (48, 50) in etwa vertikal unterhalb einer Achse (22) der Verschlußklammer verläuft, in der die Verschlussklammer drehbar gelagert ist.

4. Vorrichtung nach zumindest einem der vorhergehenden Ansprüche,
**dadurch gekennzeichnet,**
**daß** das vierte Rollenelement (50) in einer in Längsrichtung des Schiebeelements (16) verlaufenden Führung (52) angeordnet ist.

## Claims

1. Device for locking points comprising a rigid rail (10) by means of a closing clamp (18) issuing in an articulated manner from a clamp bearing issuing indirectly or directly from the points (12), and which via a first roller element (28) can be supported on a support edge or face (26, 61) acting as a clamp counter bearing, the support edge or face (26, 61) for its part issuing from a closing piece (14) connected to the rigid rail (10), wherein the closing clamp (18) penetrating the closing piece (14) comprises a second roller element (36) which is received by a guide (42) with a horizontally extending portion (44) extending in a guided slide element (16) entraining the closing clamp (18) and by a portion (40) which is angled away from the portion (44) and remote from the points, and prior to locking, is supported on a support face (46) of the angled portion (40) forming a periphery and, when the points (12) are locked, extends in the horizontal portion (44), wherein a first force (P1) acts on the slide element (16) to lock the points (12), a fifth force (P5) acts in the clamp bearing and a fourth force (P4) acts in the clamp counter bearing and wherein the second roller element (36) is supported by a third force (P3) on the support face (46), **characterised in that** to increase the fifth force (P5) in the clamp bearing with increasing reduction of spacing between the rigid rail (10) and closing clamp (18) with simultaneous first force (P1) acting substantially constantly on the slide element (16), the angled portion (40) of the guide (42) situated on the side of the closing piece (14) remote from the points (12) extends with its support face (46) for the second roller element (36), in such a way that the support face (46) with the horizontal portion (44) encloses an acute or right angle and therefore the third force (P3) starting from the centre of rotation (38) of the second roller element (36) extends in the direction of the horizontal portion (44) of the guide or horizontally oriented.

2. Device according to claim 1, **characterised in that** the first roller element (28) rolling along the support face (26) extending on the rigid rail (10) in a fixed manner is rotatably mounted at a distance from the outer free end of the closing clamp (18) on the side of the rigid rail remote from the points (12) and **in that** the second roller element (36) arranged in the guide (42) having an L-shape is mounted in a portion (40) of the closing clamp (18) angled downward away from the rigid rail.

3. Device according to claim 1 or 2, **characterised in that** the closing clamp (18) can be supported relative to the slide element (16) via at least a third and fourth roller element (48, 50), wherein in the locked position of the points (12) the third and fourth roller element (48, 50) extends roughly vertically below an axis (22) of the closing clamp in which the closing clamp is rotatably mounted.

4. Device according to at least one of the preceding claims, **characterised in that** the fourth roller element (50) is arranged in a guide (52) extending in the longitudinal direction of the slide element (16).

## Revendications

1. Dispositif de verrouillage d'une lame d'aiguille avec une contre-aiguille (10) à l'aide d'un verrou de calage (18) issu d'un palier de verrou partant de manière articulée directement ou indirectement de la lame d'aiguille (12) et s'appuyant par un premier organe de roulement (28) contre une arête ou surface d'appui (26, 61) fonctionnant comme contre-appui de verrou, cette surface partant elle-même d'une pièce de verrouillage (14) reliée à la contre-aiguille (10),
le verrou de calage (18) traversant la pièce de verrouillage (14) comportant un organe de roulement de galet (36) reçu par un guide (42) dans un élément coulissant (16) guidé pour entraîner la pince de calage (18), ayant un segment horizontal (44) et un segment (40) faisant un angle par rapport à celui-ci et s'écartant de la lame d'aiguille et
avant le verrouillage il s'appuie contre une surface d'appui (46) du segment recourbé (40) qui forme une surface de limitation et
lorsque la lame d'aiguille (12) est verrouillée, il passe dans le segment horizontal (44),
une première force (P1) agit sur l'élément coulissant (16) pour verrouiller la lame d'aiguille (12),
une cinquième force (P5) agit dans le palier de verrou et
une quatrième force (P4) agit dans le contre-palier de verrou et
le second organe de roulement (36) s'appuie contre la surface d'appui (46) avec une troisième force (P3),
**caractérisé en ce que**
pour augmenter la cinquième force (P5) dans le palier de verrou avec la diminution de la distance entre la contre-aiguille (10) et le verrou de calage (18), avec simultanément une première force (P1) restant essentiellement constante et agissant sur l'élément coulissant (16) pour le segment coudé (40) du guide (42) situé du côté de la pièce de verrouillage (14) à l'opposé de la lame d'aiguille (12) avec sa surface d'appui (46) pour le second organe de roulement (36) de façon que la surface d'appui (46) forme avec le segment horizontal (44) un angle aigu ou droit et qu'ainsi, partant du point de rotation (38) du second organe de roulement (36), la troisième force (P3), partant du point de rotation (38) du second élément de galet (36), soit dirigée dans la direction du segment horizontal (44) du guide ou soit dirigée horizontalement.

2. Dispositif selon la revendication 1,
**caractérisé en ce que**
le premier organe de roulement (28), qui roule le long de la surface d'appui (26) fixe par rapport à la contre-alguille (10), est monté à rotation par rapport à l'extrémité libre du verrou de calage (18) sur le côté de la contre-aiguille, à l'opposé de la lame d'aiguille (12) et
le second organe de roulement (36) logé dans le guide (42) en forme de L, vient dans le segment (40) recourbé vers le bas du verrou de calage (18) et s'écartant de la contre-aiguille.

3. Dispositif selon les revendications 1 ou 2,
**caractérisé en ce que**
le verrou de calage (18) s'appuie par au moins un troisième et un quatrième organe de roulement (48, 50) par rapport à l'élément coulissant (16) et en opposition de verrouillage de la lame d'aiguille (12), le troisième et le quatrième organe de roulement (48, 50) passent sensiblement verticalement sous l'axe (22) du verrou de calage en étant montés à rotation dans ce verrou.

4. Dispositif selon l'une quelconque des revendications précédentes,
**caractérisé en ce que**
le quatrième organe de roulement (50) est placé dans un guide (52) aligné dans la direction longitudinale de l'élément coulissant (16).
